# EUROPÄISCHE PATENTSCHRIFT

(11) **EP 2 486 201 B1**
(45) Veröffentlichungstag und Bekanntmachung des Hinweises auf die Patenterteilung: **01.07.2015**
(21) Anmeldenummer: 10766008.6
(22) Anmeldetag: 04.10.2010
(51) Int. Cl.: E04F 15/024

(54) **BELEUCHTETER HALLENFUSSBODEN**
ILLUMINATED INDOOR FLOOR ASSEMBLY
SOL ÉCLAIRÉ POUR SALLES

(30) Priorität: 05.10.2009 DE 102009044180
(43) Veröffentlichungstag der Anmeldung: 15.08.2012
(73) Patentinhaber: Saint-Gobain Glass France, 92400 Courbevoie (FR); Systembau Horst Babinsky GmbH, 83371 Stein (DE)
(72) Erfinder: GEITH, Andreas, 83361 Kienberg (DE); SCHREIBER, Walter, 52074 Aachen (DE); KRAUSE, Oliver, 51709 Marienheide (DE); BABINSKY, Horst, 83355 Grabenstätt-Marwang (DE)
(74) Vertreter: Lendvai, Tomas
(86) Internationale Anmeldenummer: PCT/EP2010/064735
(87) Internationale Veröffentlichungsnummer: WO 2011/042385

(56) Entgegenhaltungen:
- EP-A2- 0 835 969
- WO-A1-01/21909
- DE-U1-202006 009 439
- FR-A1- 2 884 026

## Beschreibung

Die Erfindung betrifft einen beleuchteten Hallenfußboden, ein Verfahren zu seiner Herstellung und seiner Verwendung, gemäß Oberbegriff nach Anspruch 1 bzw. Anspruch 14. Einen solchen Hallenfußboden zeigt das Dokument WO 01/21909.

Sporthallen werden für eine Vielzahl unterschiedlicher Sportarten genutzt. Beispiele hierfür sind die klassischen Ballsportarten Fußball, Handball, Volleyball und Basketball. Verstärkt kommen auch weitere Sportarten wie Badminton und Squash hinzu. In der Regel werden Sporthallen von verschiedenen Gruppen und Vereinen genutzt. Dies bringt eine intensive Nutzung von verschiedenen Sportarten mit sich. Entsprechend müssen am Hallenboden auch eine entsprechende Vielzahl von Linien und Markierungen angebracht werden, da die genannten Sportarten sehr unterschiedliche Regeln aufweisen.

Sind auf dem Boden des Spielfeldes viele Markierungen angebracht, so erschwert dies jedoch die Orientierung der Spieler auf dem Spielfeld. Zudem können auch Regelverstöße vom Schiedsrichter schwieriger erkannt werden. Bei Turnieren müssen außerdem die Markierungen der anderen Sportarten entfernt oder überdeckt werden. Diese Maßnahmen sind teuer und aufwendig. Eine Möglichkeit Markierungen temporär anzuzeigen, sind beleuchtete Bodenplatten aus Sicherheitsglas. Die unter den Sicherheitsgläsern angebrachten Beleuchtungsvorrichtungen sind jedoch für Wartungs- und Kontrollarbeiten in vielen Fällen nur schwer zu erreichen.

DE 39 25 742 A1 offenbart einen Sporthallenboden mit einem Unterboden aus Estrich und einer darauf aufgebrachten elastischen Schicht. Die elastische Schicht enthält mindestens zwei Polyolefinplatten, die mit einem Vlies verklebt sind.

US 2008/0287221 A1 offenbart einen Boden für einen Ballspielplatz. Der Boden enthält eine Vielzahl von gegeneinander frei vertikal bewegbaren Sicherheitsgläsern, die auf einer Tragund Federkonstruktion ausgerichtet sind. Beleuchtungsvorrichtungen ermöglichen die Beleuchtung von Linien und Markierungen.

Die Aufgabe der Erfindung liegt darin, einen beleuchteten Hallenfußboden bereitzustellen, der mit einer Vielzahl verschiedenfarbiger Leuchtmittel versehen ist und ein einfaches Austauschen und Warten der Leuchtmittel und Steuerelektronik erlaubt.

Die Aufgabe der vorliegenden Erfindung wird erfindungsgemäß durch einen beleuchteten Hallenfußboden, ein Verfahren zu dessen Herstellung und dessen Verwendung nach den unabhängigen Ansprüchen 1, 14 und 15 gelöst. Bevorzugte Ausführungen gehen aus den Unteransprüchen hervor.

Der beleuchtete Hallenfußboden umfasst mindestens eine Verbundglasbodenplatte. Die Verbundglasbodenplatte enthält bevorzugt Sicherheitsglas. Ein Polymerblock und ein Lichtkanal sind zwischen der Verbundglasbodenplatte und einer Auflage angeordnet.

Der Lichtkanal enthält bevorzugt LEDs und die entsprechenden elektrischen Anschlüsse. Neben LEDs können aber auch andere Leuchtmittel wie Glühlampen, Energiesparlampen oder Halogenlampen verwendet werden. Der Lichtkanal enthält bevorzugt verschieden farbige LEDs, die einzeln oder gemeinsam angesteuert werden können. So lassen sich bewegende Lichteffekte durch die gezielte Ansteuerung und Löschung einzelner LEDs erzeugen. Für den Betrachter scheint sich dabei das Licht in Farbwellen auszubreiten. Überlagern sich dabei mehrere Farbwellen, so ergeben sich weitere Effekte wie eine Farbmarmorierung (Moire-Effekt). Der Lichtkanal wird entlang der Spielfeldlinien unter der Verbundglasbodenplatte verlegt und ermöglicht ein selektives Beleuchten der Spielfeldlinien der gewählten Sportart. Der Lichtkanal kann auch flächig angeordnet werden und so das Darstellen von Symbolen und Werbung ermöglichen.

Der Polymerblock enthält bevorzugt ein elastisches Polymer, welches dämpfend auf die Verbundglasbodenplatte wirkt.

Ein Klettverschluss verbindet den Polymerblock mit der Verbundglasbodenplatte. Der Klettverschluss ermöglicht eine einfache, sichere und bevorzugt reversibel lösbare Befestigung des Polymerblocks mit der Verbundglasplatte.

Die Auflage ist bevorzugt als Metall und/oder Polymerplatte oder Rahmen ausgebildet. Die Auflage gewährleistet eine plane Ausrichtung der Verbundglasbodenplatte und wird von Trägern getragen. Die Auflage kann als geschlossene Platte oder als Gitterplatte vorliegen.

Die Träger werden bevorzugt plan auf dem Hallenfundament und der Auflage ausgerichtet.

In der Regel wird der beleuchtete Hallenfußboden aus mehreren Verbundglasbodenplatten gebildet, so dass der oben beschriebene Aufbau aus Verbundglasbodenplatten, Lichtkanal, Polymerblock, Auflage und Träger sich sowohl in der Länge als auch in der Breite des Hallenfundaments wiederholt.

Die Verbundglasbodenplatte enthält bevorzugt eine Verbundglasscheibe und eine Verbindungsfuge. Die Verbindungsfuge verbindet die einzelnen Verbundglasbodenplatten und versiegelt die Oberfläche des Hallenfußbodens.

Die Verbundglasbodenplatte weist bevorzugt eine Höhe von 4 mm bis 20 mm, bevorzugt 8 mm bis 16 mm auf.

Die Verbundglasbodenplatte enthält bevorzugt auf der Oberseite eine Anti-Rutsch Beschichtung. Die Anti-Rutsch Beschichtung kann durch Ätzen der Glasoberfläche mit einer Säure oder Base und/oder Aufdrucken einer Email- oder Keramikfarbe erfolgen. Die Emailoder Keramikfarbe wird bevorzugt in Punkt- oder Noppenform aufgebracht.

Die Verbindungsfuge enthält bevorzugt Kitt, Silikone, RTV (Raumtemperaturvernetzenden)-Silikonkautschuk, HTV (Hochtemperaturvernetzenden)-Silikonkautschuk, peroxidischvernetzten-Silikonkautschuk, additionsvernetzten-Silikonkautschuk, Naturkautschuk, vulkanisierten Kautschuk, Polyisoprene, Styrol-Butadien-Kautschuk, Butadien-Acrylnitril-Kautschuk, Polyurethane, Polysulfide Polyepoxide und/oder Polyacrylate sowie Gemische und/oder Copolymere davon.

Die Verbindungsfuge wird bevorzugt aus einem flüssigen, aushärtbaren Silikon gefertigt.

Die Verbindungsfuge enthält bevorzugt Acrylatklebstoffe, Methylmethacrylatklebstoffe, Cyanacrylatklebstoffe, Polyepoxide, Silikonklebstoffe und/oder silanvernetzende-Polymerklebstoffe sowie Gemische und/oder Copolymere.

Die Verbindungsfuge weist bevorzugt eine Shore-A Härte von > 30, bevorzugt > 40 auf. Eine Definition der Shore Härte für Elastomere findet sich in der DIN 53505 und DIN 7868. Die Shore-A Härte beträgt bevorzugt 30 bis 90.

Der Lichtkanal enthält bevorzugt eine Leuchtquelle, besonders bevorzugt eine LED (Light Emitting Diode) und/oder OLED (Organic Light Emitting Diode).

Der Lichtkanal enthält bevorzugt ein Begrenzungsprofil aus Metall und/oder Polymer, bevorzugt Aluminium, Polyethylen, Polypropylen, Polyurethan und/oder Gemische und/oder Copolymere. Das Begrenzungsprofil fungiert als Einsatz für die Leuchtquelle und versiegelt die Leuchtquelle gegenüber Staub und Feuchtigkeit.

Der Polymerblock weist bevorzugt eine Höhe von 5 mm bis 30 mm, besonders bevorzugt 15 mm bis 25 mm auf.

Der Polymerblock enthält bevorzugt Silikone, RTV-Silikonkautschuk, HTV-Silikonkautschuk, peroxidischvernetzten-Silikonkautschuk, additionsvernetzten-Silikonkautschuk, Naturkautschuk, vulkanisierten Kautschuk, Polyisoprene, Styrol-Butadien-Kautschuk, Butadien-Acrylnitril-Kautschuk und/oder Polyacrylate sowie Gemische und/oder Copolymere davon.

Der Polymerblock enthält bevorzugt auf der Oberseite und/oder Unterseite einen Flachaluminiumrahmen. Der Flachaluminiumrahmen schließt sich bevorzugt bündig mit dem Polymerpad ab. Der Flachaluminiumrahmen befindet sich bevorzugt auf der Oberseite zwischen dem Klettverschluss und dem Polymerblock und/oder auf der Unterseite zwischen dem Polymerblock und der Auflage. Der Flachaluminiumrahmen ist bevorzugt wie oben beschrieben unter einer Verbindungsfuge angeordnet. Der Flachaluminiumrahmen hat die Aufgabe, zwei benachbarte Glassscheiben bei einseitiger Belastung gemeinsam nach unten zu drücken.

Die Auflage enthält bevorzugt auf der Oberseite und/oder Unterseite einen Flachaluminiumrahmen. Der Flachaluminiumrahmen ist bevorzugt wie oben beschrieben unter einer Verbindungsfuge angeordnet.

Die Auflage enthält bevorzugt Aluminium, Eisen, Titan, Wolfram, Chrom, Molybdän und/oder Legierungen davon.

Die Auflage enthält bevorzugt Polymere, Kohlefasern, Kohlefaser verstärkte Polymere und/oder Gemische oder Copolymere.

Die Auflage weist bevorzugt eine Höhe von 5 mm bis 20 mm, bevorzugt 7 mm bis 15 mm auf.

Die Träger enthalten bevorzugt Federelemente und/oder Federlager.

Die Träger sind bevorzugt höhenverstellbar. Die Träger können Unebenheiten im Hallenfundament ausgleichen und an unterschiedliche Hallenbodenhöhen angepasst werden.

Die Erfindung umfasst des Weiteren ein Verfahren zur Herstellung eines beleuchteten Hallenfußbodens. In einem ersten Schritt wird mindestens ein, in der Regel mehrere Träger auf dem Bodenfundament aufgestellt. Anschließend wird eine Auflage auf den Träger gelegt und befestigt. Im Fall von mehreren Trägern können mehrere Auflagen verwendet werden. Diese werden bevorzugt untereinander befestigt.

Im nächsten Schritt wird ein Polymerblock auf der Auflage befestigt. Die Befestigung kann mit Hilfe eines geeigneten Klebstoffes oder mechanisch über eine Schraube, Nagel, Clipse und/oder Dübel erfolgen. Im folgenden Schritt werden die beiden zueinander gehörenden Teile eines Klettverschlusses auf dem Polymerblock und einer Verbundglasbodenplatte befestigt. Unter dem Ausdruck "zueinander gehörende Teile eines Klettverschlusses" werden zum einen die Schlaufen, Gewebe oder Streifen und zum Anderen die Häkchen eines Klettverschlusses verstanden. Die Häkchen können sowohl auf der Verbundglasbodenplatte als auch auf dem Polymerblock befestigt werden.

In einem weiteren Schritt wird ein Lichtkanal auf der Auflage befestigt und mit elektrischen Anschlüssen versehen.

Im abschließenden Schritt wird die Verbundglasbodenplatte auf dem Polymerblock über den Klettverschluss befestigt.

Die Erfindung umfasst des Weiteren die Verwendung des beleuchteten Hallenfußbodens als Sportplatz, Sporthalle, Turnhalle, besonders bevorzugt als Handballfeld, Volleyballfeld, Hockeyfeld, Fußballfeld und/oder Basketballfeld.

Im Folgenden wird die Erfindung anhand von Zeichnungen näher erläutert. Die Zeichnungen sind rein schematische Darstellungen und nicht maßstabsgetreu. Sie schränken die Erfindung in keiner Weise ein.

Es zeigen:
Figur 1 einen Querschnitt des erfindungsgemäßen beleuchteten Hallenfußbodens (I),
Figur 2 einen Querschnitt einer bevorzugten Ausführungsform einer Verbundglasbodenplatte (1),
Figur 3 ein Flussdiagramm des erfindungsgemäßen Verfahrens zur Herstellung eines beleuchteten Hallenfußbodens (I) und
Figur 4 einen Querschnitt einer bevorzugten Ausführungsform des erfindungsgemäßen Polymerpads (3).

Figur 1 zeigt einen Querschnitt des erfindungsgemäßen beleuchteten Hallenfußbodens (I). In Figur 1 ist nur eine Verbundglasbodenplatte (1) gezeigt. Der Hallenfußboden (I) wird bevorzugt von mehreren Verbundglasbodenplatten (1) gebildet, so dass sich der in Figur 1 gezeigte Aufbau wiederholt. Die Verbundglasbodenplatte (1) ist über einen Klettverschluss (8) mit einem Polymerblock (3) verbunden. Der Polymerblock (3) ist auf einer Auflage (4) befestigt. Zwischen der Auflage (4) und der Verbundglasbodenplatte (1) ist ein Lichtkanal (2) mit nicht gezeigten elektrischen Anschlüssen montiert. Bevorzugt ist zwischen dem elektrischen Anschlusskabel und der Stromquelle noch eine Steuervorrichtung angeordnet. Diese Steuervorrichtung ermöglicht die gezielte Beleuchtung einzelner LEDs. Durch die Anordnung verschiedenfarbiger LEDs auf der LED-Leiterplatte lassen sich farbige Lichteffekte erzeugen. Die Auflage (4) wird von einem Träger (5) getragen. Der Träger (5) ist bevorzugt höhenverstellbar, so dass kleine Unebenheiten auf dem Hallenfundament (6) ausgeglichen werden können.

Figur 2 zeigt einen Querschnitt einer bevorzugten Ausführungsform einer Verbundglasbodenplatte (1). Die Verbundglasbodenplatte (1) enthält bevorzugt eine Verbundglasscheibe (1a), eine Verbindungsfuge (1b) und eine Anti-Rutsch Beschichtung (7). Über die Verbindungsfuge (1b) können mehrere Verbundglasbodenplatten verbunden werden.

Figur 3 zeigt ein Flussdiagramm des erfindungsgemäßen Verfahrens zur Herstellung eines beleuchteten Hallenfußbodens (I). In einem ersten Schritt wird mindestens ein, in der Regel mehrere Träger (5) auf dem Bodenfundament aufgestellt. Die Träger (5) sind bevorzugt höhenverstellbar und mit Federlagern versehen. Mit diesen Federlagern können mechanische Belastungen, die auf die Verbundglasbodenplatte (1) wirken, zusätzlich abgedämpft werden. Anschließend wird eine Auflage (4) auf den Träger (5) gelegt und mit Schrauben befestigt. Die Auflagen (4) werden bevorzugt aus Aluminiumgitterplatten gebildet. Im nächsten Schritt wird ein Polymerblock (3) auf der Auflage (4) befestigt. Die Befestigung kann mit Hilfe eines geeigneten Klebstoffes oder mechanisch über eine Schraube, Nagel und/oder Dübel erfolgen. Im folgenden Schritt werden die beiden zueinander gehörenden Teile eines Klettverschluss (8) auf dem Polymerblock (3) und einer Verbundglasbodenplatte (1) befestigt. In einem weiteren Schritt wird ein Lichtkanal (2) auf der Auflage (4) befestigt und mit elektrischen Anschlüssen versehen. Bevorzugt ist zwischen dem elektrischen Anschlusskabel und der Stromquelle noch eine nicht gezeigte Steuervorrichtung angeordnet. Diese Steuervorrichtung ermöglicht die gezielte Beleuchtung einzelner LEDs. Im abschließenden Schritt wird die Verbundglasbodenplatte (1) auf dem Polymerblock (3) über den Klettverschluss (8) befestigt. In der Regel wird der beleuchtete Hallenfußboden (I) aus mehreren Verbundglasbodenplatten gebildet, so dass der beschriebene Aufbau sich sowohl in der Länge als auch in der Breite des Hallenfundaments (6) wiederholt. Die Verbundglasbodenplatten (1) werden dann wie in Figur 2 beschrieben verbunden. Zur Erhöhung der Stabilität können auch die einzelnen Auflagen (4) verbunden werden oder eine Auflage (4) für mehrere Verbundglasbodenplatten (1) verwendet werden.

Figur 4 zeigt einen Querschnitt einer bevorzugten Ausführungsform des Polymerpads des erfindungsgemäßen Hallenfußbodens. Das Polymerpad (3) ist unterhalb der Verbindungsfuge (1b) mittig zwischen zwei Verbundglasbodenplatten (1) angeordnet. Zwischen dem Klettverschluss (8) auf jeweils einer Verbundglasbodenplatte (1) und dem Polymerpad (3) ist ein verbindender Flachaluminiumrahmen (9) angeordnet. Der Flachaluminiumrahmen (9) hat die Aufgabe, zwei benachbarte Glassscheiben bei einseitiger Belastung gemeinsam nach unten zu drücken. Der Flachaluminiumrahmen ist bevorzugt auch, wie nicht gezeigt, zwischen dem Polymerpad (3) und der Auflage (4) und/oder der Auflage (4) und dem Träger (5) angeordnet.

### Bezugszeichenliste

Es zeigen:
- (1): Verbundglasbodenplatte,
- (1a): Verbundglasscheibe,
- (1b): Verbindungsfuge,
- (2): Lichtkanal,
- (3): Polymerblock,
- (4): Auflage,
- (5): Träger,
- (6): Hallenfundament,
- (7): Anti-Rutsch Beschichtung,
- (8): Klettverschluss
- (9): Flachaluminiumrahmen und
- (I): erfindungsgemäßer Hallenfußboden.

## Patentansprüche

1. Beleuchteter Hallenfußboden mindestens umfassend
a. eine Verbundglasbodenplatte (1),
b. eine Auflage (4),
c. einen Polymerblock (3) und einen Lichtkanal (2) nebeneinander zwischen der Verbundglasbodenplatte (1) und der Auflage (4),
e. einen Träger (5) zwischen der Auflage (4) und dem Hallenfundament (6), **dadurch gekennzeichnet, daß**
d. ein Klettverschluss (8) zwischen dem Polymerblock (3) und der Verbundglasbodenplatte (1) vorgesehen ist, und
daß der Lichtkanal (2) eine selektive Beleuchtung von Spielfeldlinien ermöglicht.

2. Hallenfußboden nach Anspruch 1, wobei die Verbundglasbodenplatte (1) eine Verbundglasscheibe (1 a) und eine Verbindungsfuge (1 b) enthält.

3. Hallenfußboden nach Anspruch 1 oder 2, wobei die Verbundglasbodenplatte (1) eine Höhe von 4 bis 20 mm, bevorzugt 8 mm bis 16 mm aufweist.

4. Hallenfußboden nach einem der Ansprüche 1 bis 3, wobei die Verbundglasbodenplatte (1) auf der Oberseite eine Anti-Rutsch Beschichtung (7) enthält.

5. Hallenfußboden nach einem der Ansprüche 1 bis 4, wobei die Verbindungsfuge (1 b) eine Shore-A Härte von > 30, bevorzugt > 40 aufweist.

6. Hallenfußboden nach einem der Ansprüche 1 bis 5, wobei der Lichtkanal (2) eine Leuchtquelle (2b), bevorzugt eine LED und/oder OLED enthält.

7. Hallenfußboden nach einem der Ansprüche 1 bis 6, wobei der Polymerblock (3) eine Höhe von 5 mm bis 30 mm, bevorzugt 15 mm bis 25 mm aufweist.

8. Hallenfußboden nach einem der Ansprüche 1 bis 7, wobei der Polymerblock (3) und/oder die Auflage (4) auf der Oberseite und/oder Unterseite einen Flachaluminiumrahmen (9) aufweisen.

9. Hallenfußboden nach einem der Ansprüche 1 bis 8, wobei die Auflage (4) Metall, bevorzugt Aluminium, Eisen, Titan, Wolfram, Chrom, Molybdän und/oder Legierungen davon oder Polymer, bevorzugt Polymere, Kohlefasern, Kohlefaser verstärkte Polymere und/oder Gemische oder Copolymere enthält.

10. Hallenfußboden nach einem der Ansprüche 1 bis 9, wobei die Auflage (4) eine Höhe von 5 mm bis 20 mm, bevorzugt 7 mm bis 15 mm aufweist.

11. Hallenfußboden nach einem der Ansprüche 1 bis 10, wobei die Träger (5) Federelemente und/oder Federlager enthalten.

12. Hallenfußboden nach einem der Ansprüche 1 bis 11, wobei die Träger (5) eine Höhe von 70 mm bis 250 mm, bevorzugt 100 mm bis 200 mm aufweisen.

13. Hallenfußboden nach einem der Ansprüche 1 bis 12, wobei die Träger (5) höhenverstellbar sind.

14. Verfahren zur Herstellung eines beleuchteten Hallenfußbodens nach einem der Ansprüche 1 bis 13 wobei,
a. ein Träger (5) auf einem Bodenfundament (6) aufgestellt wird,
b. eine Auflage (4) auf den Träger (5) gelegt und befestigt wird,
c. ein Polymerblock (3) auf der Auflage (4) befestigt wird,
e. ein Lichtkanal (2) auf der Auflage (4) befestigt wird,
f. der Lichtkanal (2) mit elektrischen Anschlüssen versehen wird, **dadurch gekennzeichnet, daß** d. ein Klettverschluss (8) auf dem Polymerblock (3) und einer Verbundglasbodenplatte (1) befestigt wird, und
g. die Verbundglasbodenplatte (1) auf dem Polymerblock (3) mit dem Klettverschluss (8) befestigt wird.

15. Verwendung des beleuchteten Hallenfußbodens nach einem der Ansprüche 1 bis 13 als Sportplatz, Sporthalle, Turnhalle, bevorzugt als Handballfeld, Volleyballfeld, Hockeyfeld, Fußballfeld und/oder Basketballfeld.

## Claims

1. Illuminated arena floor comprising at least
a. a composite glass floor panel (1),
b. an overlay (4),
c. a polymer block (3) and a light channel (2) next to each other between the composite glass floor panel (1) and the overlay (4),
d. a support (5) between the overlay (4) and the foundation of the arena (6),
**characterized in that** a hook and loop fastener (8) is provided between the polymer block (3) and the composite glass floor panel (1), and that the light channel (2) enables a selective illumination of playing field lines.

2. Arena floor according to claim 1, wherein the composite glass floor panel (1) includes a composite glass pane (1 a) and a connection joint (1 b).

3. Arena floor according to claim 1 or 2, wherein the composite glass floor panel (1) has a height from 4 mm to 20 mm, preferably 8 mm to 16 mm.

4. Arena floor according to one of claims 1 through 3, wherein the composite glass floor panel (1) includes an anti-slip coating (7) on the top.

5. Arena floor according to one of claims 1 through 4, wherein the connection joint (1 b) has a Shore-A hardness of > 30, preferably > 40.

6. Arena floor according to one of claims 1 through 5, wherein the light channel (2) includes a light source (2b), preferably an LED and/or OLED.

7. Arena floor according to one of claims 1 through 6, wherein the polymer block (3) has a height from 5 mm to 30 mm, preferably 15 mm to 25 mm.

8. Arena floor according to one of claims 1 through 7, wherein the polymer block (3) and/or the overlay (4) have a flat aluminum frame (9) on the top and/or bottom.

9. Arena floor according to one of claims 1 through 8, wherein the overlay (4) contains metal, preferably aluminum, iron, titanium, tungsten, chromium, molybdenum, and/or alloys thereof or polymer and, preferably polymers, carbon fibers, carbon fiber reinforced polymers, and/or mixtures or copolymers.

10. Arena floor according to one of claims 1 through 9, wherein the overlay (4) has a height from 5 mm to 20 mm, preferably 7 mm to 15 mm.

11. Arena floor according to one of claims 1 through 10, wherein the supports (5) include spring elements and/or spring supports.

12. Arena floor according to one of claims 1 through 11, wherein the supports (5) have a height from 70 mm to 250 mm, preferably 100 mm to 200 mm.

13. Arena floor according to one of claims 1 through 12, wherein the supports (5) are height adjustable.

14. Method for producing an illuminated arena floor according to one of claims 1 through 13, wherein,
a. a support (5) is positioned on a floor foundation (6),
b. an overlay (4) is placed and attached on the support (5),
c. a polymer block (3) is attached on the overlay (4),
d. a light channel (2) is attached on the overlay (4), and
e. the light channel (2) is provided with electrical connections,
**characterized in that** g. a hook and loop fastener (8) is attached on the polymer block (3) and a composite glass floor panel (1), and g. the composite glass floor panel (1) is attached on the polymer block (3) with the hook and loop fastener (8).

15. Use of the illuminated arena floor according to one of claims 1 through 13 as a sports field, sports arena, gymnasium, preferably as a handball court, volleyball court, hockey field, soccer field, and/or basketball court.

## Revendications

1. Plancher de salle éclairé comprenant au moins :
a. une dalle de plancher en verre feuilleté (1) ;
b. un support (4) ;
c. un bloc de polymère (3) et un canal de lumière (2) placés l'un à côté de l'autre entre la dalle de plancher en verre feuilleté (1) et le support (4) ;
d. une poutre (5) placée entre le support (4) et la fondation de la salle (6),
**caractérisé par le fait que**
e. un enclenchement auto-agrippant (8) est prévu entre le bloc de polymère (3) et la dalle de plancher en verre feuilleté (1) ; et
**par le fait que** le canal de lumière (2) permet de réaliser un éclairage sélectif des lignes du terrain de jeu.

2. Plancher de salle selon la revendication 1, dans lequel la dalle de plancher en verre feuilleté (1) comporte une plaque de verre feuilleté (la) et un joint d'assemblage (1b).

3. Plancher de salle selon l'une des revendications 1 ou 2, dans lequel la dalle de plancher en verre feuilleté (1) présente une hauteur de 4 mm à 20 mm, de préférence de 8 mm à 16 mm.

4. Plancher de salle selon l'une des revendications 1 à 3, dans lequel la dalle de plancher en verre feuilleté (1) présente un revêtement antidérapant (7) sur la face supérieure.

5. Plancher de salle selon l'une des revendications 1 à 4, dans lequel le joint d'assemblage (1b) présente une dureté Shore A de > 30, de préférence de > 40.

6. Plancher de salle selon l'une des revendications 1 à 5, dans lequel le canal de lumière (2) renferme une source lumineuse (2b), de préférence une DEL et/ou une ODEL.

7. Plancher de salle selon l'une des revendications 1 à 6, dans lequel le bloc de polymère (3) présente une hauteur de 5 mm à 30 mm, de préférence de 15 mm à 25 mm.

8. Plancher de salle selon l'une des revendications 1 à 7, dans lequel le bloc de polymère (3) et/ou le support (4) présente(nt) un cadre en aluminium plat (9) sur la face supérieure et/ou sur la face inférieure.

9. Plancher de salle selon l'une des revendications 1 à 8, dans lequel le support (4) contient du métal, de préférence de l'aluminium, du fer, du titane, du tungstène, du chrome, du molybdène et/ou des alliages de ceux-ci ou un polymère, de préférence des polymères, des fibres de carbone, des polymères renforcés de fibres de carbone et/ou mélanges ou copolymères.

10. Plancher de salle selon l'une des revendications 1 à 9, dans lequel le support (4) présente une hauteur de 5 mm à 20 mm, de préférence de 7 mm à 15 mm.

11. Plancher de salle selon l'une des revendications 1 à 10, dans lequel les poutres (5) comprennent des éléments élastiques et/ou des couches élastiques.

12. Plancher de salle selon l'une des revendications 1 à 11, dans lequel les poutres (5) présentent une hauteur de 70 mm à 250 mm, de préférence 100 mm à 200 mm.

13. Plancher de salle selon l'une des revendications 1 à 12, dans lequel les poutres (5) sont réglables en hauteur.

14. Procédé de fabrication d'un plancher de salle éclairé selon l'une des revendications 1 à 13, dans lequel :
a. une poutre (5) est posée sur une fondation de plancher (6) ;
b. un support (4) est déposé et fixé sur la poutre (5) ;
c. un bloc de polymère (3) est fixé sur le support (4) ;
d. un canal de lumière (2) est fixé sur le support (4) ;
e. le canal de lumière (2) est équipé de connexions électriques ;
**caractérisé par le fait que** :
f. un enclenchement autoagrippant (8) est fixé sur le bloc de polymère (3) et sur une dalle de plancher en verre feuilleté (1) ; et
g. la dalle de plancher en verre feuilleté (1) est fixée sur le bloc de polymère (3) avec l'enclenchement autoagrippant (8).

15. Utilisation du plancher de salle éclairé selon l'une des revendications 1 à 13, comme terrain de sport, salle de sport, salle de gymnastique, de préférence terrain de handball, terrain de volleyball, terrain de hockey, terrain de football et/ou terrain de basketball.
